# EUROPÄISCHE PATENTSCHRIFT

(11) **EP 2 336 065 B1**
(45) Veröffentlichungstag und Bekanntmachung des Hinweises auf die Patenterteilung: **05.06.2013**
(21) Anmeldenummer: 10014647.1
(22) Anmeldetag: 16.11.2010
(51) Int. Cl.: B65H 67/06

(54) **Verfahren und Vorrichtung zur Ermittlung der Orientierung einer Kreuzspulenhülse**
Method and device for determining the orientation of a cross-wound bobbin tube
Procédé et dispositif destinés à la détermination de l'orientation d'un tube de bobines croisées

(30) Priorität: 17.12.2009 DE 102009058720
(43) Veröffentlichungstag der Anmeldung: 22.06.2011
(73) Patentinhaber: Oerlikon Textile GmbH & Co. KG, 42897 Remscheid (DE)
(72) Erfinder: Göbbels, Heinz-Dieter, 41179 Mönchengladbach (DE)

(56) Entgegenhaltungen:
- EP-A2- 0 979 795
- DE-A1- 1 560 547
- DE-A1- 2 412 821
- DE-A1- 4 341 946
- DE-A1- 4 421 778
- DE-A1- 19 840 299

## Beschreibung

Die Erfindung betrifft ein Verfahren zur Ermittlung der Orientierung einer Kreuzspulenhülse, deren eine Stirnseite zur Abzugsseite als Hülsenspitze mit einer umbördelten Kante und deren andere Stirnseite der Spulenhülse als Hülsenfuß ohne umbördelte Kante ausgebildet ist. Die Erfindung betrifft ferner eine Vorrichtung zur Durchführung des Verfahrens.

Fäden werden in Kreuzspulen herstellenden Textilmaschinen, zum Beispiel Offenend-Spinnmaschinen oder Spulmaschinen, auf leere Spulenhülsen zu Kreuzspulen gewickelt. Bei der Weiterverarbeitung von Kreuzspulen werden diese in der Regel über Kopf abgezogen. Um zu verhindern, dass beim Abziehen der Faden nicht an der Kante der Hülse hängenbleibt oder scheuert, ist die Hülse an der Hülsenspitze zur Abzugsseite hin umbördelt. Weiterhin kann am Hülsenfuß eine umlaufende Nut zur Ablage einer Fußreserve vorgesehen sein. Eine solche Nut wird auch als Fadenreserverille bezeichnet. Aus der vorgenannten Ausgestaltung der Spulenhülse ergibt sich, dass eine korrekte Orientierung der Spulenhülse bei der Herstellung der Kreuzspule erforderlich ist.

Es ist bekannt, dass Kreuzspulen herstellende Textilmaschinen mit Hülsenmagazinen bestückt sind, aus denen die Hülsen automatisiert zu den Arbeitstellen der Textilmaschine transportiert werden. Diese Hülsenmagazine werden manuell von einer Bedienperson bestückt. Die Bedienperson muss die Spulenhülsen mit korrekter Orientierung auf Dorne des Hülsenmagazins stecken.

Es ist das ständige Bestreben, Arbeitsabläufe an Kreuzspulen herstellenden Textilmaschinen zu automatisieren. Spulenhülsen können zum Beispiel aus einem Schüttgutbehälter automatisch gefördert werden. Dabei werden die Spulenhülsen mit zufälliger Orientierung aus dem Behälter transportiert. Zur Weiterverarbeitung der Spulenhülsen ist die Ermittlung der Orientierung und darauffolgend eine entsprechende Ausrichtung zwingend erforderlich.

Die gattungsbildende DE 43 41 946 A1 offenbart neben einer Einrichtung zum Transport der Spulenhülsen innerhalb einer Kreuzspulen herstellenden Textilmaschine eine mechanische Sensoreinrichtung zur Ermittlung der Orientierung einer Spulenhülse, die wie oben beschrieben ausgestaltet ist. Diese Sensoreinrichtung ist als Hülsentaster ausgebildet, der die Hülsenenden abtastet und auf die Bördelung einer Hülse anspricht. Solche mechanischen Einrichtungen sind aufwendig, fehleranfällig und wartungsbedürftig.

Die DE-OS 24 12 821 offenbart eine Vorrichtung zum automatischen Zuführen und ordnungsgemäßen Ausrichten von Spulenhülsen. Um die Orientierung der Spulenhülsen ermitteln zu können, werden die Spulenhülsen an den Stirnflächen durch Etikettieren, Bedrucken, Färben oder dergleichen markiert. Auf die Stirnseite einer vorbeiwandernden Spulenhülse wird eine fotoelektrische Reflexlichtschranke gerichtet. Die Reflexlichtschranke spricht dabei auf die Markierungen an. Sie bestrahlt die Stirnfläche mit Licht und misst die reflektierte Lichtmenge. Die Lichtmenge wird durch die Markierung verändert. Das Herstellen der Markierungen bedeutet einen erheblichen Aufwand. Deshalb hat sich dieses Verfahren nicht durchgesetzt.

Die DE 198 40 299 A1 offenbart eine Vorrichtung zur Erkennung der Orientierung von Kopsen. Hier wird ebenfalls eine optische Abtasteinrichtung beschrieben. Es wird ausgenutzt, dass der Fuß des Spinnkopses einen größeren Durchmesser aufweist als die Spitze des Spinnkopses, indem an den Spinnkopsenden die Abschattung senkrecht zur Spinnkopsachse gemessen wird. Eine solche Messordnung scheidet bei zylindrischen Spulenhülsen aus.

Es ist daher die Aufgabe der vorliegenden Erfindung, eine einfache und zuverlässige Möglichkeit zur Verfügung zu stellen, die Orientierung einer Spulenhülse zu ermitteln.

Die Aufgabe wird erfindungsgemäß durch die kennzeichnenden Merkmale des Verfahrensanspruches 1 sowie des Vorrichtungsanspruches 11 gelöst. Vorteilhafte Weiterbildungen der Erfindung sind Gegenstand der Unteransprüche.

Zur Lösung der Aufgabe wird die Kreuzspulenhülse zunächst gegenüber einer Bildverarbeitungseinrichtung angeordnet und dann ein digitales Bild einer Stirnseite erfasst. Das digitale Bild wird einer Kantendetektion unterzogen, um die Objektränder der Kreuzspulenhülse zu ermitteln, es wird ein von der Breite des von den Objekträndern gebildeten Kreisringes abhängiger Erkennungsparameter bestimmt, der so bestimmte Erkennungsparameter wird mit einem von den Hülsenparametern abhängigen Referenzwert verglichen und in Abhängigkeit von dem Vergleichsergebnis wird auf die Orientierung der Kreuzspulenhülse geschlossen.

Die erfindungsgemäße Lösung nutzt zwangsläufig an einer Spulenhülse vorhandene Unterschiede zwischen der Hülsenspitze und dem Hülsenfuß. Durch die umbördelte Kante ist der auf dem digitalen Bild erfasste Kreisring an der Hülsenspitze breiter als am Hülsenfuß. Die absolute Breite des Kreisringes braucht jedoch nicht bestimmt zu werden. Es ist absolut ausreichend, einen von der Breite abhängigen Erkennungsparameter zu bestimmen. Verfahren zur Kantendetektion sind im Bereich der digitalen Bildverarbeitung an sich bekannt und können leicht realisiert werden. Der Rechenaufwand für das erfindungsgemäße Verfahren ist vergleichsweise gering. Das Verfahren ist in gleicher Weise für zylindrische und für konische Spulenhülsen anwendbar.

Für die Berechnung eines Erkennungsparameters gibt es eine Vielzahl von Möglichkeiten. Es kann die Breite des Kreisringes selbst oder der Innendurchmesser der Kreuzspulenhülse bestimmt werden. Es ist jedoch besonders vorteilhaft, relative Größen als Erkennungsparameter zu verwenden. Durch eine Relativmessung wird die Auswertung unempfindlich gegen Verschiebungen der Spulenhülse. Diese Art der Auswertung trägt weiter dem Umstand Rechnung, dass einem digitalen Bild nicht unmittelbar absolute Abmessungen entnommen werden können. Es ist zum Beispiel möglich, das Verhältnis von Innen- und Außendurchmesser zu verwenden. Es hat sich jedoch als vorteilhaft erwiesen, als Erkennungsparameter den Quotienten aus dem Außendurchmesser der Spulenhülse und der Breite des Kreisringes zu verwenden. Dabei handelt es sich um eine einfache und zuverlässige Relativmessung. Dieser Quotient unterscheidet sich deutlich zwischen Hülsenspitze und Hülsenfuß.

Zur Durchführung der Kantendetektion kann das digitale Bild durch eine Grauwertmatrix repräsentiert werden, wobei jedes Element der Grauwertmatrix einem Bildpunkt einen Grauwert zuordnet. Zur Erkennung des Kreisringes an der Stirnseite der Spulenhülse ist auch ein Farbbild mit den dazu gehörigen Farbmatrizen prinzipiell aber nicht erforderlich.

Gemäß einer Weiterbildung der Erfindung wird aus der Grauwertmatrix zur Kantendetektion eine Kantenmatrix ermittelt, wobei jedes Element der Kantenmatrix einem Bildpunkt einen Wert zuordnet und anhand der Werte erkennbar ist, welcher Bildpunkt zu einem Objektrand gehört.

Der Objektrand befindet sich an der Stelle, an der die Änderung der Helligkeit am größten ist. Ein Kantenbild kann erzeugt werden, indem für jede Stelle der Grauwertmatrix der Betrag des Gradienten, also die Änderung der Helligkeit, berechnet wird. Die berechneten Beträge ergeben eine Gradientenmatrix, und jedes Element der Gradientenmatrix ordnet einem Bildpunkt einen Gradientenbetrag zu. Diese Gradientenmatrix stellt bereits eine Kantenmatrix dar.

Gemäß einer Weiterbildung der Erfindung werden die Gradientenbeträge aus der Gradientenmatrix mit einem Schwellwert verglichen und ein Objektrand wird erkannt, wenn der Betrag des Gradienten den Schwellwert übersteigt. Durch diesen Schwellwertschalter wird erreicht, dass Bereiche des Bildes, bei denen keine genügend große Änderung der Helligkeit erfolgt, nicht als Objektrand erkannt werden.

Vorteilhafterweise wird einem Element einer Schwellwertmatrix der Wert 1 zugeordnet, wenn der zugehörige Bildpunkt als Objektrand erkannt wird, und einem Element der Schwellwertmatrix wird der Wert 0 zugeordnet, wenn der zugehörige Bildpunkt nicht als Objektrand erkannt wird. Auf diese Weise wird der maximale Unterschied zwischen dem Objektrand und den umgebenden Bildpunkten bei minimalem Speicheraufwand für die Schwellwertmatrix erreicht. Die Schwellwertmatrix stellt eine verbesserte Kantenmatrix dar. Das zughörige Bild weist einen stärkeren Kontrast auf als das Kantenbild aus der Gradientenmatrix. Die Gefahr von Fehlinterpretationen ist deutlich geringer.

Gemäß einer Weiterbildung des erfindungsgemäßen Verfahrens wird mittels der Kantenmatrix der Mittelpunkt der von den Objekträndern gebildeten Kreise bestimmt. Dazu kann man die Bildpunkte als Massepunkte interpretieren und den Schwerpunkt der Massepunkte bestimmen, der mit dem Mittelpunkt zusammenfällt, da die Bildpunkte auf den Kreisen punktsymmetrisch zum Mittelpunkt sind.

Es können Linienprofile erfasst werden, wobei die Linienprofile die Elemente der Kantenmatrix angeben, deren Bildpunkte auf einer Geraden liegen. Eine der zu den Linienprofilen gehörenden Geraden verläuft durch den Mittelpunkt der von den Objekträndern gebildeten Kreise und die Geraden der anderen Linienprofile verlaufen zu der Geraden durch den Mittelpunkt parallel und durch dem Mittelpunkt benachbarte Bildpunkte. Ferner wird die Summe der Linienprofile gebildet.

Aus der Lage der Maxima des Verlaufs der Summe der Linienprofile kann jeweils ein der Breite des Kreisringes und dem Außendurchmesser der Spulenhülse proportionaler Wert bestimmt werden. Der Quotient dieser Werte entspricht dann dem Quotient aus Breite und Außendurchmesser.

Es ist prinzipiell möglich, ein digitales Bild beider Stirnflächen jeder Spulenhülse zu erfassen und als Referenzwert den Erkennungsparameter der jeweils anderen Stirnfläche zu verwenden. Es ist jedoch einfacher, diese Erfassung nur einmal für eine Hülsensorte durchzuführen oder die Erkennungswerte aus den bekannten geometrischen Abmessungen zu berechnen. Der Vergleichswert für eine Hülsensorte kann dann aus dem Mittelwert des Erkennungsparameters der Hülsenspitze und des Hülsenfußes ermittelt werden.

Zur Lösung der Aufgabe wird ferner eine Vorrichtung zur Ermittlung der Orientierung einer Spulenhülse für eine Kreuzspule und zur Durchführung des erfindungsgemäßen Verfahrens vorgeschlagen. Erfindungsgemäß weist die Vorrichtung eine Bildverarbeitungseinrichtung in Form einer Digitalkamera auf und es sind Mittel vorhanden, um die Digitalkamera und die Spulenhülse so zueinander anzuordnen, dass ein digitales Bild einer Stirnseite der Kreuzspulenhülse erfassbar ist. Ferner weist die Vorrichtung eine Auswerteeinrichtung auf, die dazu ausgebildet ist, das digitale Bild einer Kantendetektion zu unterziehen, um die Objektränder der Kreuzspulenhülse zu ermitteln, ein von der Breite des von den Objekträndern gebildeten Kreisringes abhängigen Erkennungsparameter zu bestimmen, diesen Erkennungsparameter mit einem von den Hülsenparametern abhängigen Referenzwert zu vergleichen und in Abhängigkeit von dem Vergleichsergebnis auf die Orientierung der Kreuzspulenhülse zu schließen.

Als Digitalkamera kann eine einfache Schwarzweißkamera verwendet werden, solche arbeiten heute zuverlässig und sind preiswert verfügbar. Bekannte Prozessoreinheiten können leicht durch Softwareergänzung zur Durchführung der erfindungsgemäßen Auswertung ausgebildet werden.

Durch eine eigene Beleuchtung wird die Vorrichtung weitgehend unabhängig von Lichteinflüssen.

Die Erfindung wird nachfolgend anhand eines in den Zeichnungen dargestellten Ausführungsbeispiels näher erläutert.

Es zeigen:
Fig. 1 eine Spulenhülse mit umbördelter Kante;
Fig. 2 eine schematische Darstellung einer erfindungsgemäßen Vorrichtung zur Ermittlung der Orientierung der Spulenhülse;
Fig. 3 eine Ansicht auf die als Hülsenspitze ausgebildete Stirnseite der Spulenhülse;
Fig. 4 eine Ansicht auf die als Hülsenfuß ausgebildete Stirnseite der Spulenhülse;
Fig. 5 eine Ansicht wie Fig. 3 mit zu Linienprofilen gehörenden Geraden;
Fig. 6 einen Verlauf der Summe der Linienprofile aus Fig. 5.
Fig. 1 zeigt eine bekannte Ausführungsform einer zylindrischen Spulenhülse 1. Sie ist entlang ihrer Längsachse geschnitten. An ihrer Abzugseite 2 des Fadens weist sie eine nach innen gerichtete Bördelung 4 der Wand auf. Die umbördelte Kante verhindert, dass sich der ablaufende Faden an der Stirnseite der Hülse an einer beschädigten Kante der Wand verfängt. An dem gegenüberliegenden Ende der Spulenhülse 1, dem Hülsenfuß 3, ist mit Abstand vom Rand eine Nut 5 auf dem Umfang der Spulenhülse 1 eingearbeitet. Sie dient der Fixierung einer Anfangsreserve.

Die Fig. 2 zeigt schematisch eine Darstellung einer Vorrichtung zur Ermittlung der Orientierung der Spulenhülse 1. Eine Digitalkamera 22 ist so angeordnet, dass sie eine Stirnseite 27 der Spulenhülse 1 erfassen kann. Im vorliegenden Ausführungsbeispiel handelt es sich um eine Schwarzweißkamera. Die Digitalkamera 22 ist über eine Steuerleitung 25 mit einer Steuer- und Auswerteeinheit 23 verbunden. Diese löst die Bilderfassung aus und führt die Kantendetektion und die Ermittlung eines Erkennungsparameters aus. Die Steuer- und Auswerteeinheit 23 steuert ferner eine Beleuchtungseinrichtung 24. Dadurch wird die Stirnseite 27 beleuchtet und die Erfassung des Bildes wird unabhängig von äußeren Lichteinflüssen. Die Vorrichtung ist dabei so angeordnet, dass die Spulenhülsen auf ihre Orientierung überprüft werden, bevor sie den Arbeitstellen einer Kreuzspulenherstellenden Textilmaschine zugeführt werden. Über die Steuerleitung 26 ist die Steuer- und Auswerteeinheit 23 mit den übrigen Steuereinheiten der Kreuzspulen herstellenden Textilmaschine verbunden, damit die Spulenhülse aufgrund der ermittelten Orientierung entsprechend ausgerichtet werden kann.

Die Figuren 3 und 4 zeigen jeweils eine Stirnseite 27 der Spulenhülse 1. Die Fig. 3 zeigt dabei die Objektränder der Hülsenspitze 2. Es sind zwei Kreislinien 6 und 7, die einen Kreisring 10 bilden. Der Kreisring 10 hat den Außendurchmesser D, den Innendurchmesser d₁ und die Breite b₁. Die Fig. 4 zeigt die Objektränder des Hülsenfußes 3. Die Kreislinien 8 und 9 bilden den Kreisring 11. Der Außendurchmesser D ist mit dem der Fig. 3 identisch. Der Innendurchmesser d₂ ist größer als der Innendruchmesser d₁ an der Hülsenspitze 2. Entsprechend ist die Breite b₂ des Kreisringes 11 am Hülsenfuß 3 kleiner als die Breite b₁ des Kreisringes 10 an der Hülsenspitze 2. Der Unterschied ist in der umbördelten Kante 4 an der Hülsenspitze 2 begründet. Diesen Unterschied macht sich vorliegende Erfindung zu Nutze. Aus den geometrischen Abmessungen wird ein Erkennungsparameter K berechnet.

Bei dem vorliegenden Ausführungsbeispiel ist das der Quotient aus dem Außendurchmesser D und der Breite b des Kreisringes. Die Berechnung zeigt Gleichung (i). $K = \frac{D}{b}$

Bei diesem Erkennungsparameter müssen keine absoluten geometrischen Abmessungen berechnet werden. Relativmessungen sind ausreichend.

Um den Erkennungsparameter zu ermitteln, wird ein digitales Bild erzeugt. Dieses Bild wird durch eine Grauwertmatrix G mit I Zeilen und J Spalten, wie sie in Gleichung (ii) angegeben ist, repräsentiert. Jedes Element g_{i,j} der Matrix repräsentiert einen Bildpunkt. $G = \left(\begin{matrix}{g}_{0 , 0} & {g}_{0 , 1} & {g}_{0 , 2} & {g}_{0 , 3} & … & {g}_{0 , J - 1} \\ {g}_{0 , 0} & {g}_{0 , 0} & {g}_{0 , 0} & {g}_{0 , 0} & … & {g}_{1 , J - 1} \\ {g}_{0 , 0} & {g}_{0 , 0} & {g}_{0 , 0} & {g}_{0 , 0} & … & {g}_{2 , J - 1} \\ {g}_{0 , 0} & {g}_{0 , 0} & {g}_{0 , 0} & {g}_{0 , 0} & … & {g}_{3 , J - 1} \\ ⋮ & ⋮ & ⋮ & ⋮ & ⋱ & … \\ {g}_{I - 1 , 0} & {g}_{I - 1 , 1} & {g}_{I - 1 , 2} & {g}_{I - 1 , 3} & … & {g}_{I , J - 1}\end{matrix}\right)$

Es müssen zunächst die Kreislinien erkannt werden. Dazu wird das Bild einer Kantendetektion unterzogen. Die Objektkante ist an der Stelle, an der die Änderung der Helligkeit am größten ist. Die Änderung führt zum Begriff der Ableitung beziehungsweise für das zweidimensionale Bild zum Begriff des Gradienten. Das heißt, es wird zunächst für jeden Punkt des Bildes, oder anders ausgedrückt, für jede Stelle (i, j) der Grauwertmatrix G, wie in Gleichung (iii) dargestellt der Gradient ∇g(i, j) berechnet. $∇ g \left(i⁢j\right) = \left(\begin{matrix}g ⁢ \left(i,j+1\right) - g ⁢ \left(i,j-1\right) \\ g ⁢ \left(i+1,j\right) - g ⁢ \left(i-1,j\right)\end{matrix}\right)$

Der Gradient an der Stelle (i, j) ist ein Vektor. Die erste Komponente des Vektors gibt die Änderung in Zeilenrichtung an und die zweite Komponente die Änderung in Spaltenrichtung. Um eine Aussage über die Änderung der Helligkeit in einen Bildpunkt, beziehungsweise an der Stelle (i, j) der Grauwertmatrix zu erhalten, wird der Betrag des Gradienten verwendet, der sich gemäß (iv) berechnet. $\left|{∇}_{g}\left(i⁢j\right)\right| = \sqrt{{\left(g⁢\left(i,j+1\right)-g⁢\left(i,j-1\right)\right)}^{2} + {\left(g⁢\left(i+1,j\right)-g⁢\left(i-1,j\right)\right)}^{2}}$

Der Betrag des Gradienten an der Stelle (i, j) definiert eine neue Matrix, die Gradientenmatrix. Die Gradientenmatrix besteht entsprechend der Grauwertmatrix aus I Zeilen und J Spalten. In der bildlichen Darstellung ergibt sich ein Kantenbild, das idealerweise der Darstellung der Figuren 3 und 4 entspricht.

In der Praxis werden jedoch in einem solchen Kantenbild auch geringe Änderungen der Helligkeit als Objektrand dargestellt. Aus diesem Grund werden die Elemente der Gradientenmatrix mit einem Schwellwert T verglichen. Dadurch wird erreicht, dass Bereiche des Bildes, bei denen keine genügend große Änderung der Helligkeit erfolgt, nicht als Objektrand erkannt werden. Der Vergleich führt zu einer neuen Matrix der Schwellwertmatrix mit den Elementen g_{SW}(i, j). Deren Berechnung ist in Gleichung (v) dargestellt. ${g}_{SW} \left(i⁢j\right) = { \begin{matrix}1 & {falls g}_{Kantenbild} \left(i⁢j\right) \geq T \\ 0 & {falls g}_{Kantenbild} \left(i⁢j\right) < T\end{matrix}$

Der Schwellwert T kann gemäß Gleichung (vi) in Abhängigkeit des maximalen Helligkeitswertes des Kantenbildes berechnet werden. C_{T} ist ein Proportionalitätsfaktor. $T = {c}_{T} ⋅ max \left({g}_{Kantenbild}\left(i⁢j\right)\right)$

In der bildlichen Darstellung ergibt sich aus der Schwellwertmatrix ein Schwellwertbild, das gegenüber dem Kantenbild einen stärkern Kontrast aufweist.

Um die geometrischen Abmessungen des Kreisringes zu bestimmen, kann zunächst der Mittelpunkt der den Kreisring bildenden Kreise bestimmt werden. Dazu kann man die Bildpunkte als Massepunkte in einer Ebene betrachten. Da die Punkte auf den Kreisen punktsymmetrisch zum Mittelpunkt sind, fallen Mittelpunkt und Schwerpunkt zusammen. Der Schwerpunkt ***r̅ₛₚ*** eines N-Teilchen-Systems errechnet sich gemäß Gleichung (vii), wobei mᵢ die Masse des i-ten Teilchen ist und ***r̅ᵢ*** der zughörige Ortsvektor. ${\vec{r}}_{sp} = \frac{1}{M} {\sum }_{i = 1}^{N} {m}_{i} ⋅ {\vec{r}}_{i}$

Die Gesamtmasse M ergibt sich aus Gleichung (viii). $M = {\sum }_{i = 1}^{N} {m}_{i}$

Wenn man die Berechnung auf die Bildverarbeitung überträgt, entsprechen die Massen mᵢ den Elementen g_{SW}(i, j) der Schwellwertmatrix. Die Koordinaten (iₛₚ, jₛₚ) des Schwerpunktes beziehungsweise des Mittelpunktes ergeben sich damit aus Gleichung (ix) bis (xi) ${j}_{sp} = \frac{1}{M} {\sum }_{j = 0}^{J - 1} {\sum }_{i = 0}^{I - 1} {g}_{SW} \left(i⁢j\right) ⋅ j$ ${i}_{sp} = \frac{1}{M} {\sum }_{j = 0}^{J - 1} {\sum }_{i = 0}^{I - 1} {g}_{SW} \left(i⁢j\right) ⋅ i$ $M = {\sum }_{j = 0}^{J - 1} {\sum }_{i = 0}^{I - 1} {g}_{SW} \left(i⁢j\right)$

Damit ist der Mittelpunkt der Kreise bekannt, der in Fig. 5 das Bezugszeichen 12 trägt. Die Gerade 13 verläuft durch den Mittelpunkt 12. Die Elemente der Schwellwertmatrix, deren Bildpunkte auf dieser Geraden liegen, definieren ein Linienprofil. Um etwaige Ungenauigkeiten bei der Kantendetektion zu kompensieren, werden weitere Linienprofile ermittelt. Diese werden durch die Geraden 14, 15, 16 und 17 repräsentiert, die zu der Geraden 13 parallel und durch benachbarte Bildpunkte verlaufen. Zur weiteren Auswertung wird die Summe der Linienprofile gebildet. Der Verlauf dieser Summe ist in Fig. 6 dargestellt. Die Maxima 18, 19, 20 und 21 repräsentieren die Schnittpunkte der Geraden 13, 14, 15, 16 und 17 mit den Kreislinien 6 und 7. Aus diesem Linienprofilverlauf lassen sich im Prinzip alle geometrischen Abmessungen des Schwellwertbildes ermitteln, insbesondere der Außendurchmesser D und die Breite b₁ des Kreisringes. Der Außendurchmesser D ergibt sich aus dem Abstand der Maxima 18 und 21. Die Breite b₁ des Kreisringes wird durch den Abstand der Maxima 18 und 19 sowie durch den Abstand der Maxima 20 und 21 repräsentiert. Mit diesen Angaben kann nun der Erkennungsparameter K ermittelt werden. Dieser kann dann mit einem Referenzwert verglichen werden, um zu entscheiden, welche Stirnseite 27 der Spulenhülse 1 von der Kamera 22 erfasst worden ist.

Der Referenzwert für den jeweils eingesetzten Hülsentyp wird in dem vorliegenden Ausführungsbeispiel vorab ermittelt, indem der Mittelwert des Erkennungsparameters der Hülsenspitze und des Hülsenfußes berechnet wird. Jeder neu erfasste Erkennungsparameter wird mit dem Referenzwert verglichen. Wenn der Erkennungsparameter kleiner ist als der Referenzwert, dann handelt es sich um die Hülsenspitze. Wenn der Erkennungsparameter größer ist als der Referenzwert, dann handelt es sich um den Hülsenfuß.

## Patentansprüche

1. Verfahren zur Ermittlung der Orientierung einer Kreuzspulenhülse (1), deren eine Stirnseite (27) zur Abzugsseite als Hülsenspitze (2) mit einer umbördelten Kante (4) und deren andere Stirnseite (27) als Hülsenfuß (3) ohne umbördelte Kante (4) ausgebildet ist,
**dadurch gekennzeichnet,**
**dass** die Kreuzspulenhülse (1) zunächst gegenüber einer Bilderfassungseinrichtung angeordnet wird,
**dass** dann ein digitales Bild einer Stirnseite (27) der Kreuzspulenhülse (1) erfasst wird,
**dass** das digitale Bild einer Kantendetektion unterzogen wird, um die Objektränder (6, 7, 8, 9) der Kreuzspulenhülse (1) zu ermitteln,
**dass** ein von der Breite (b₁, b₂) des von den Objekträndern (6, 7, 8, 9) gebildeten Kreisringes (10, 11) abhängiger Erkennungsparameter bestimmt wird,
**dass** dieser so bestimmte Erkennungsparameter mit einem von den Hülsenparametern abhängigen Referenzwert verglichen wird und
**dass** in Abhängigkeit von dem Vergleichsergebnis auf die Orientierung der Kreuzspulenhülse (1) geschlossen wird.

2. Verfahren nach Anspruch 1, **dadurch gekennzeichnet, dass** als Erkennungsparameter der Quotient aus dem Außendurchmesser (D) der Spulenhülse (1) und der Breite (b₁, b₂) des Kreisringes (10, 11) verwendet wird.

3. Verfahren nach Anspruch 1 oder 2, **dadurch gekennzeichnet, dass** das digitale Bild durch eine Grauwertmatrix repräsentiert wird, wobei jedes Element der Grauwertmatrix einem Bildpunkt einen Grauwert zuordnet.

4. Verfahren nach Anspruch 3, **dadurch gekennzeichnet, dass** aus der Grauwertmatrix zur Kantendetektion eine Kantenmatrix ermittelt wird, wobei jedes Element der Kantenmatrix einem Bildpunkt einen Wert zuordnet und anhand der Werte erkennbar ist, welcher Bildpunkt zu einem Objektrand gehört.

5. Verfahren nach Anspruch 4, **dadurch gekennzeichnet, dass** für jede Stelle der Grauwertmatrix der Betrag des Gradienten berechnet wird, wobei die berechneten Beträge eine Gradientenmatrix ergeben und jedes Element der Gradientenmatrix einem Bildpunkt einen Gradientenbetrag zuordnet.

6. Verfahren nach Anspruch 5, **dadurch gekennzeichnet, dass** die Gradientenbeträge aus der Gradientenmatrix mit einem Schwellwert verglichen werden und ein Objektrand (6, 7, 8, 9) erkannt wird, wenn der Betrag des Gradienten den Schwellwert übersteigt.

7. Verfahren nach Anspruch 6, **dadurch gekennzeichnet, dass** einem Element einer Schwellwertmatrix der Wert 1 zugeordnet wird, wenn der zugehörige Bildpunkt als Objektrand (6, 7, 8, 9) erkannt wird, und dass einem Element der Schwellwertmatrix der Wert 0 zugeordnet wird, wenn der zugehörige Bildpunkt nicht als Objektrand (6, 7, 8, 9) erkannt wird.

8. Verfahren nach einem der Ansprüche 4 bis 7, **dadurch gekennzeichnet, dass** mittels der Kantenmatrix der Mittelpunkt (12) der von den Objekträndern (6, 7, 8, 9) gebildeten Kreise bestimmt wird.

9. Verfahren nach Anspruch 8, **dadurch gekennzeichnet, dass** Linienprofile erfasst werden, wobei die Linienprofile die Elemente der Kantenmatrix angeben, deren Bildpunkte auf einer Geraden (13, 14, 15, 16, 17) liegen, dass eine der zu den Linienprofilen gehörenden Geraden (13) durch den Mittelpunkt (12) der von den Objekträndern (6, 7, 8, 9) gebildeten Kreise verläuft, dass die Geraden (14, 15, 16, 17) der anderen Linienprofile zu der Geraden (13) durch den Mittelpunkt (12) parallel und durch dem Mittelpunkt (12) benachbarte Bildpunkte verlaufen und dass die Summe der Linienprofile gebildet wird.

10. Verfahren nach Anspruch 9, **dadurch gekennzeichnet, dass** aus der Lage der Maxima (18, 19, 20, 21) des Verlaufs der Summe der Linienprofile jeweils ein der Breite (b₁, b₂) des Kreisringes (10, 11) und dem Außendurchmesser (D) der Spulenhülse (1) proportionaler Wert bestimmt wird.

11. Verfahren nach einem der vorherigen Ansprüche, **dadurch gekennzeichnet, dass** der Referenzwert für eine Hülsensorte aus dem Mittelwert des Erkennungsparameters der Hülsenspitze (2) und des Hülsenfußes (3) ermittelt wird.

12. Vorrichtung zur Durchführung des Verfahrens nach einem der Ansprüche 1 bis 11,
**dadurch gekennzeichnet,**
**dass** die Vorrichtung eine Bildverarbeitseinrichtung in Form einer Digitalkamera (22) aufweist,
**dass** Mittel vorhanden sind, um die Digitalkamera (22) und die Spulenhülse (1) so zueinander anzuordnen, dass ein digitales Bild einer Stirnseite (27) der Kreuzspulenhülse (1) erfassbar ist,
**dass** die Vorrichtung eine Auswerteeinrichtung (23) aufweist,
die dazu ausgebildet ist, das digitale Bild einer Kantendetektion zu unterziehen, um die Objektränder (6, 7, 8, 9) der Kreuzspulenhülse (1) zu ermitteln, ein von der Breite (b₁, b₂) des von den Objekträndern gebildeten Kreisringes (10, 11) abhängigen Erkennungsparameter zu bestimmen, diesen Erkennungsparameter mit einem von den Hülsenparametern abhängigen Referenzwert zu vergleichen und in Abhängigkeit von dem Vergleichsergebnis auf die Orientierung der Spulenhülse (1) zu schließen.

## Claims

1. Method for determining the orientation of a cross-wound bobbin tube (1), the end face (27) of which toward the draw-off side is configured as a tube tip (2) with a beaded edge (4) and the other end face (27) of which is configured as a tube foot (3) without a beaded edge (4), **characterised in that** the cross-wound bobbin tube (1) is firstly arranged opposite an image detection mechanism, **in that** a digital image of one end face (27) of the cross-wound bobbin tube (1) is then detected, **in that** the digital image is subjected to an edge detection in order to determine the object edges (6, 7, 8, 9) of the cross-wound bobbin tube (1), **in that** a recognition parameter which is dependent on the width (b₁, b₂) of the circular ring (10, 11) formed by the object edges (6, 7, 8, 9) is determined, **in that** this recognition parameter thus determined is compared with a reference value which is dependent on the tube parameters and **in that** a conclusion is drawn about the orientation of the cross-wound bobbin tube (1) depending on the result of the comparison.

2. Method according to claim 1, **characterised in that** the quotient of the external diameter (D) of the bobbin tube (1) and the width (b₁, b₂) of the circular ring (10, 11) is used as the recognition parameter.

3. Method according to claim 1 or 2, **characterised in that** the digital image is represented by a grey scale value matrix, each element of the grey scale value matrix allocating a grey scale value to a pixel.

4. Method according to claim 3, **characterised in that** an edge matrix is determined from the grey scale value matrix for edge detection, each element of the edge matrix allocating a value to a pixel and it can be seen with the aid of the values which pixel belongs to an object edge.

5. Method according to claim 4, **characterised in that** the absolute value of the gradient is calculated for each point of the grey scale value matrix, the calculated absolute values producing a gradient matrix and each element of the gradient matrix allocating a gradient absolute value to a pixel.

6. Method according to claim 5, **characterised in that** the gradient absolute values from the gradient matrix are compared with a threshold value and an object edge (6, 7, 8, 9) is recognised when the absolute value of the gradient exceeds the threshold value.

7. Method according to claim 6, **characterised in that** the value 1 is allocated to an element of a threshold value matrix when the associated pixel is recognised as the object edge (6, 7, 8, 9), and **in that** the value 0 is allocated to an element of a threshold value matrix when the associated pixel is not recognised as the object edge (6, 7, 8, 9).

8. Method according to any one of claims 4 to 7, **characterised in that** the centre point (12) of the circles formed by the object edges (6, 7, 8, 9) is determined by means of the edge matrix.

9. Method according to claim 8, **characterised in that** line profiles are detected, the line profiles providing the elements of the edge matrix, the pixels of which lie on a straight line (13, 14, 15, 16, 17), **in that** one of the straight lines (13) belonging to the line profiles runs through the centre point (12) of the circles formed by the object edges (6, 7, 8, 9), **in that** the straight lines (14, 15, 16, 17) of the other line profiles run parallel with the straight line (13) through the centre point (12) and through pixels adjacent to the centre point (12) and **in that** the sum of the line profiles is formed.

10. Method according to claim 9, **characterised in that** a value proportional to the width (b₁, b₂) of the circular ring (10, 11) and the external diameter (D) of the bobbin tube (1) is determined from the position of the maxima (18, 19, 20, 21) of the course of the sum of the line profiles, in each case.

11. Method according to any one of the preceding claims, **characterised in that** the reference value for a tube type is determined from the mean value of the recognition parameter of the tube tip (2) and the tube foot (3).

12. Device for carrying out the method according to any one of claims 1 to 11, **characterised in that** the device has an image processing mechanism in the form of a digital camera (22), **in that** means are present to allocate the digital camera (22) and the bobbin tube (1) to one another in such a way that a digital image of an end face (27) of the cross-wound bobbin tube (1) can be detected, **in that** the device has an evaluation mechanism (23), which is configured to subject the digital image to an edge detection in order to determine the object edges (6, 7, 8, 9) of the cross-wound bobbin tube (1), to determine a recognition parameter which is dependent on the width (b₁, b₂) of the circular ring (10, 11) formed by the object edges, to compare this recognition parameter with a reference value which is dependent on the tube parameters and to draw to a conclusion about the orientation of the bobbin tube (1) depending on the result of the comparison.

## Revendications

1. Procédé conçu pour définir l'orientation d'un tube (1) de bobine croisée dont l'une (27) des faces extrêmes, pointant vers le côté extraction du fil, est réalisée sous la forme d'un bec (2) du tube muni d'une arête rabattue (4), et dont l'autre face extrême (27) est réalisée sous la forme d'un pied (3) dudit tube dépourvu d'arête rabattue (4), **caractérisé par le fait**
**que** le tube (1) de bobine croisée est tout d'abord positionné par rapport à un système de capture d'images,
**qu'**une image numérique d'une face extrême (27) dudit tube (1) de bobine croisée est ensuite capturée,
**que** ladite image numérique est soumise à une détection de zones marginales, en vue de définir les bords ciblés (6, 7, 8, 9) dudit tube (1) de bobine croisée,
**qu'**il s'opère une détermination d'un paramètre d'identification dépendant de la largeur (b₁, b₂) de l'anneau circulaire (10, 11) formé par lesdits bords ciblés (6, 7, 8, 9),
**que** ce paramètre d'identification, ainsi déterminé, est comparé à une valeur de référence dépendant des paramètres propres audit tube, et
**qu'**une indication relative à l'orientation dudit tube (1) de bobine croisée est déduite en fonction du résultat de la comparaison.

2. Procédé selon la revendication 1, **caractérisé par le fait que** le quotient du diamètre extérieur (D) du tube (1) de bobine croisée, et de la largeur (b₁, b₂) de l'anneau circulaire (10, 11), est utilisé en tant que paramètre d'identification.

3. Procédé selon la revendication 1 ou 2, **caractérisé par le fait que** l'image numérique est représentée par une matrice de valeurs de gris, chaque élément de ladite matrice de valeurs de gris attribuant une valeur de gris à un point de l'image.

4. Procédé selon la revendication 3, **caractérisé par le fait qu'**une matrice de zones marginales est définie sur la base de la matrice de valeurs de gris, en vue de la détection de zones marginales, sachant que chaque élément de ladite matrice de zones marginales attribue une valeur à un point de l'image et qu'il est possible d'identifier, à l'appui des valeurs, quel point de l'image appartient à un bord ciblé.

5. Procédé selon la revendication 4, **caractérisé par le fait que** la valeur du gradient est calculée pour chaque emplacement de la matrice de valeurs de gris, les valeurs calculées fournissant une matrice de gradients, et chaque élément de ladite matrice de gradients attribuant une valeur de gradient à un point de l'image.

6. Procédé selon la revendication 5, **caractérisé par le fait que** les valeurs de gradients provenant de la matrice de gradients sont comparées à une valeur de seuil, et un bord ciblé (6, 7, 8, 9) est identifié lorsque la valeur du gradient excède ladite valeur de seuil.

7. Procédé selon la revendication 6, **caractérisé par le fait que** la valeur 1 est attribuée à un élément d'une matrice de valeurs de seuil lorsque le point d'image associé est identifié en tant que bord ciblé (6, 7, 8, 9) ; et **par le fait que** la valeur 0 est attribuée à un élément de ladite matrice de valeurs de seuil lorsque ledit point d'image associé n'est pas identifié en tant que bord ciblé (6, 7, 8, 9).

8. Procédé selon l'une des revendications 4 à 7, **caractérisé par le fait que** le centre (12) des cercles, formés par les bords ciblés (6, 7, 8, 9), est déterminé au moyen de la matrice de zones marginales.

9. Procédé selon la revendication 8, **caractérisé par le fait que** des profils linéaires sont identifiés, lesdits profils linéaires indiquant les éléments de la matrice de zones marginales dont les points d'images sont situés sur une ligne droite (13, 14, 15, 16, 17) ; **par le fait que** l'une (13) des lignes droites, faisant partie desdits profils linéaires, passe par le centre (12) des cercles formés par les bords ciblés (6, 7, 8, 9) ; **par le fait que** les lignes droites (14, 15, 16, 17) des autres profils linéaires s'étendent parallèlement à ladite ligne droite (13) passant par le centre (12), et franchissent des points d'images voisins dudit centre (12) ; et **par le fait que** la somme desdits profils linéaires est formée.

10. Procédé selon la revendication 9, **caractérisé par le fait qu'**une valeur, proportionnelle à la largeur (b₁, b₂) de l'anneau circulaire (10, 11) et au diamètre extérieur (D) du tube (1) de bobine, est respectivement déterminée sur la base de la position des maxima (18, 19, 20, 21) de l'allure de la somme des profils linéaires.

11. Procédé selon l'une des revendications précédentes, **caractérisé par le fait que** la valeur de référence, dédiée à un type de tube, est définie sur la base de la valeur moyenne du paramètre d'identification du bec (2) du tube et du pied (3) dudit tube.

12. Dispositif pour la mise en oeuvre du procédé conforme à l'une des revendications 1 à 11,
**caractérisé par le fait**
**que** ledit dispositif présente un système de traitement d'images, revêtant la forme d'une caméra numérique (22),
**que** des moyens sont présents pour positionner ladite caméra numérique (22) et le tube (1) de bobine, l'un par rapport à l'autre, de façon telle qu'une image numérique d'une face extrême (27) dudit tube (1) de bobine croisée puisse être capturée,
**que** ledit dispositif comporte un système d'interprétation (23) réalisé de manière à soumettre ladite image numérique à une détection de zones marginales, en vue de définir les bords ciblés (6, 7, 8, 9) dudit tube (1) de bobine croisée ; de déterminer un paramètre d'identification dépendant de la largeur (b₁, b₂) de l'anneau circulaire (10, 11) formé par lesdits bords ciblés ; de comparer ce paramètre d'identification à une valeur de référence dépendant des paramètres propres audit tube ; et de déduire, en fonction du résultat de la comparaison, une indication relative à l'orientation dudit tube (1) de bobine.
